# EUROPÄISCHE PATENTSCHRIFT

(11) **EP 1 825 059 B1**
(45) Veröffentlichungstag und Bekanntmachung des Hinweises auf die Patenterteilung: **28.04.2010**
(21) Anmeldenummer: 05804987.5
(22) Anmeldetag: 26.11.2005
(51) Int. Cl.: E01B 1/00

(54) **BETONFAHRBAHN FÜR SCHIENENFAHRZEUGE**
CONCRETE TRACK FOR RAIL VEHICLES
VOIE EN BÉTON POUR VÉHICULES SUR RAILS

(30) Priorität: 16.12.2004 DE 102004061165
(43) Veröffentlichungstag der Anmeldung: 29.08.2007
(73) Patentinhaber: RAIL.ONE GmbH, 92318 Neumarkt (DE)
(72) Erfinder: FREUDENSTEIN, Stephan, 92318 Neumarkt (DE)
(74) Vertreter: Blaumeier, Jörg
(86) Internationale Anmeldenummer: PCT/DE2005/002133
(87) Internationale Veröffentlichungsnummer: WO 2006/063550

(56) Entgegenhaltungen:
- EP-A- 1 039 030
- EP-A- 1 231 323
- DE-U1- 29 721 515

## Beschreibung

Die Erfindung betrifft eine Betonfahrbahn für Schienenfahrzeuge mit in einer Fahrbahnplatte eingebetteten Ein- oder Mehrblockschwellen.

Betonfahrbahnen kommen zumeist bei Schienenstrecken zum Einsatz, die für hohe und sehr hohe Geschwindigkeiten ausgelegt sind. Anstelle des herkömmlichen Schotterbetts ist bei Betonfahrbahnen eine Fahrbahnplatte vorgesehen, in die die Ein- oder Mehrblockschwellen eingebettet sind.

Bei herkömmlichen Betonfahrbahnen kann es zur Bildung wilder, unkontrollierter Risse kommen, die durch Längsspannungen verursacht werden. Die Entstehung wilder Risse ist unerwünscht, da deren Position und Verlauf nicht kontrolliert werden kann. Eine Fahrbahn entsprechend dem Oberbegrift des Anspruch 1 ist aus EP 1 231 323 A2 bekannt.

Der Erfindung liegt somit das Problem zugrunde, eine verbesserte Betonfahrbahn zu schaffen, bei der das Auftreten von wilden Rissen vermieden wird.

Zur Lösung dieses Problems ist bei einer Betonfahrbahn der eingangs genannten Art erfindungsgemäß vorgesehen, dass die Fahrbahnplatte quer zur Fahrtrichtung angeordnete Querschnittsschwächungen zur Erzeugung von Rissen und jeweils wenigstens einen den Bereich des geschwächten Querschnitts beidseitig übergreifenden, Querkräfte übertragenden Körper aufweist.

Durch die erfindungsgemäß in der Fahrbahnplatte vorgesehenen Querschnittsschwächungen wird eine gesteuerte Rissbildung erzielt, dementsprechend wird die Entstehung wilder Risse verhindert. Durch die Querschnittsschwächungen kann der Ort der Rissentstehung gezielt festgelegt werden. Um die statischen Erfordernisse trotz der quer zur Fahrtrichtung angeordneten Querschnittsschwächungen zu erfüllen, erfolgt die Übertragung der Querkräfte von einem Segment der Fahrbahnplatte zum benachbarten Segment durch Querkräfte übertragende Körper, die bei der Herstellung der Fahrbahnplatte eingebettet werden.

Bei der erfindungsgemäßen Betonfahrbahn können die Querschnittsschwächungen als in der Fahrbahnplatte angebrachte Nuten oder Fugen oder Kerben ausgebildet sein. Diese Bereiche mit geschwächtem Querschnitt können beispielsweise durch Schneiden oder Fräsen erzeugt werden, indem die Nuten und dergleichen nachträglich in die Fahrbahnplatte eingebracht werden.

Um eine hohe Lebensdauer der erfindungsgemäßen Betonfahrbahn sicherzustellen, können die Querschnittsschwächungen gegen Umgebungseinflüsse, insbesondere gegen eindringende Feuchtigkeit abgedichtet sein oder werden. Auf diese Weise werden auch Schäden durch eindringendes Wasser wirksam verhindert.

Die erfindungsgemäße Betonfahrbahn kann so ausgelegt sein, dass die Rissbildung durch Temperaturschwankungen oder Temperaturgradienten in unterschiedlichen Bereichen der Betonfahrbahn oder durch das Schwinden des Betons auslösbar ist. Bei einer derart ausgelegten Betonfahrbahn entstehen die Risse automatisch durch physikalische Einflüsse, dementsprechend entfällt die nachträgliche manuelle oder maschinelle Erzeugung der Risse.

Gemäß einer weiteren Ausgestaltung der Erfindung kann es vorgesehen sein, dass die Querschnittsschwächungen als in die Fahrbahnplatte eingebettete Körper ausgebildet sind. Diese Körper können bei der Herstellung der Fahrbahnplatte einbetoniert werden. Der oder die eingebetteten Körper haben die Eigenschaft, die Kraftübertragung zwischen den an den Körper angrenzenden Abschnitten der Fahrbahnplatte zu unterbrechen und dienen als Sollbruchstellen, die beispielsweise durch einen Temperaturunterschied oder durch einen anderen Auslöser die Rissbildung verursachen. Alternativ kann es auch vorgesehen sein, dass ein in die Fahrbahnplatte eingebetteter Körper nach der Erzeugung der Querschnittsschwächung entfernbar ist. Diese Variante bietet sich an, wenn der eingebettete Körper sich an der Oberfläche der Fahrbahnplatte befindet.

Erfindungsgemäß kann der eingebettete Körper stabförmig ausgebildet sein und ein rechteckiges oder keilförmiges oder schwertförmiges Profil aufweisen. Alternativ kann der eingebettete Körper flächig ausgebildet sein, vorzugsweise als Folie oder Blech oder Platte oder Textilie. Der oder die eingebetteten Körper werden zweckmäßig quer zur Fahrbahn und zur Fahrtrichtung eingebettet und unterbrechen die Betonfahrbahn ganz oder teilweise in Querrichtung.

Bei der erfindungsgemäßen Betonfahrbahn kommen mit besonderem Vorteil die folgenden Materialien zur Herstellung des eingebetteten Körpers zum Einsatz: Stahl, Beton, Holz, Kunststoff.

Es wird besonders bevorzugt, dass die Querkräfte übertragenden Körper der erfindungsgemäßen Betonfahrbahn stabförmig oder stangenförmig oder als Horizontaldübel ausgebildet sind. Eine besonders gute Querkraftübertragung ergibt sich, wenn die Querkräfte übertragenden Körper in Fahrtrichtung, also in Längsrichtung der Betonfahrbahn ausgerichtet sind.

Um die Herstellung der erfindungsgemäßen Betonfahrbahn zu erleichtern, können mehrere Querkräfte übertragende und voneinander beabstandet vormontierte Körper eingesetzt werden. Vorzugsweise können die Querkräfte übertragenden Körper vor der Herstellung der Fahrbahnplatte in eine beispielsweise aus Draht bestehende Haltevorrichtung einsetzbar sein oder zur Fixierung ihrer Position beabstandet miteinander verbunden sein.

Eine besonders günstige Befestigungsmöglichkeit für die Querkräfte übertragenden Körper ergibt sich, wenn die Körper die Gitterbewehrung der Schwellen durchsetzen oder seitlich und/oder unten an herausstehenden Abschnitten der Gitterbewehrung der Schwellen oder an einem anderen geeigneten Abschnitt der Schwellen befestigbar sind.

Bei der erfindungsgemäßen Betonfahrbahn kann die Länge eines Querkräfte übertragenden Körpers 400 bis 600 mm, vorzugsweise 500 mm betragen. Der Durchmesser eines Querkräfte übertragenden Körpers kann 20 bis 35 mm, vorzugsweise 25 mm betragen. Der Abstand zwischen zwei eingebauten Querkräfte übertragenden Körpern kann 200 bis 500 mm, vorzugsweise 250 bis 300 mm betragen.

Ein Querkräfte übertragender Körper kann aus Stahl oder Kunststoff oder Beton oder einer Kombination dieser Materialien bestehen, vorzugsweise kann der Körper aus Stahlbeton oder aus Kunststofffasern hergestellt sein. Es ist auch möglich, dass ein Querkräfte übertragender Körper eine Beschichtung, insbesondere eine Korrosionsschutzschicht oder eine Kunststoffummantelung aufweist.

Ein weiterer Vorteil der erfindungsgemäßen Betonfahrbahn ist darin zu sehen, dass die Fahrbahnplatte keine oder zumindest keine durchgehende Längsbewehrung aufweist.

Der Unterbau der Fahrbahnplatte der erfindungsgemäßen Betonfahrbahn kann eine gebundene oder eine ungebundene Tragschicht umfassen, beispielsweise eine hydraulisch gebundene Tragschicht, eine Schottertragschicht, eine Frostschutzschicht, eine Folie oder eine Geotextilie. Eine hydraulisch gebundene Tragschicht kann an ihrer Oberseite herausstehende, als Träger für die Querkräfte übertragenden Körper dienende Verankerungselemente aufweisen. Die Betonfahrbahn kann auch auf schlichtem Untergrund aufgelagert sein. Ferner können auch Trenn-, Gleit-, Elastomer- oder Drainagelagen zwischen die Betonfahrbahn und den Unterbau gelegt werden.

Die Tragschicht der Betonfahrbahn, insbesondere eine hydraulisch gebundene Tragschicht, kann quer zur Fahrtrichtung angeordnete Querschnittsschwächungen, insbesondere Nuten oder Fugen oder Kerben aufweisen. Optional können die Betonfahrbahn und der Unterbau über Reibung, Nocken, Querkraft übertragende Elemente, insbesondere Dübel, oder über eine Anschlussbewehrung miteinander verbindbar oder verbunden sein.

Weitere Vorteile und Einzelheiten der Erfindung ergeben sich aus der nachfolgenden Beschreibung von Ausführungsbeispielen sowie anhand der Figuren. Die Figuren sind schematische Darstellungen und zeigen:
- Fig. 1: ein erstes Ausführungsbeispiel einer erfindungsgemäßen Betonfahrbahn; und
- Fig. 2: ein zweites Ausführungsbeispiel einer erfindungsgemäßen Betonfahrbahn.

Fig. 1 ist eine perspektivische Darstellung einer als feste Fahrbahn 1 ausgebildeten Betonfahrbahn. Die feste Fahrbahn 1 umfasst eine Fahrbahnplatte 2, die in dem dargestellten Ausführungsbeispiel eine Höhe von etwa 350 mm aufweist. In die Fahrbahnplatte 2 sind in regelmäßigen Abständen als Querschnittsschwächungen quer zur Fahrtrichtung verlaufende Nuten 5 mit festgelegter Tiefe und Breite geschnitten. Beim Auftreten von Temperaturschwankungen, Temperaturgradienten und/oder durch das Schwinden des Betons, bewirken diese Nuten eine gesteuerte Rissbildung, sodass die an der Oberfläche der Fahrbahnplatte 2 eingebrachten Nuten 5 vollständig durchreißen. Auf diese Weise wird die Entstehung freier Risse auf der Fahrbahnplatte 2 vermieden. Wie in Fig. 1 zu erkennen ist, sind im Bereich der Nuten 5 jeweils mehrere quer zu den Nuten und parallel zur Fahrtrichtung verlaufende Horizontaldübel 6 als Querkräfte übertragende Körper in die Fahrbahnplatte 2 eingebettet. Die Horizontaldübel 6 sind näherungsweise symmetrisch zu der jeweiligen Nut 5 angeordnet, sodass sich näherungsweise die halbe Länge eines Horizontaldübels 6 in einem Abschnitt der Fahrbahnplatte 2 und die andere Hälfte in dem benachbarten Abschnitt der Fahrbahnplatte 2 befindet. Die Horizontaldübel 6 gewährleisten die Übertragung der Querkräfte zwischen den einzelnen, durch die durchgerissene Nut 5 voneinander getrennten Abschnitte der Fahrbahnplatte 2.

In dem dargestellten Ausführungsbeispiel weist ein Horizontaldübel eine Länge von 500 mm auf, der Durchmesser beträgt 25 mm, die Dübel 6 sind mit einem Abstand von 250 mm eingebaut. Als Korrosionsschutz weist jeder Horizontaldübel 6 eine Kunststoffbeschichtung auf. Von diesen Größenangaben kann jedoch in Abhängigkeit von den jeweiligen Anforderungen auch abgewichen werden.

Um den Einbau und die Positionierung der Horizontaldübel 6 zu vereinfachen, sind diese jeweils in die Gitterstruktur 7 einer Zweiblockschwelle 3 eingesetzt. Wegen der vorhandenen Gitterstrukturen 7 kann auf eine zusätzliche Bewehrung der festen Fahrbahn 1 in Querrichtung verzichtet werden. Ferner kann wegen der vorhandenen Horizontaldübel 6 auf eine zusätzliche oder separate Längsbewehrung der festen Fahrbahn 1 verzichtet werden oder sie kann beträchtlich reduziert werden. Es kann jedoch bei speziellen Anwendungsfällen sinnvoll sein, zusätzlich zu den Horizontaldübeln 6 zumindest abschnittsweise eine Längsbewehrung in der festen Fahrbahn 1 vorzusehen. Durch die Verwendung der Horizontaldübel 6 ergibt sich der weitere Vorteil, dass auf eine Erdung der als Längsbewehrung dienenden Horizontaldübel 6 verzichtet werden kann, oder dass diese stark vereinfacht werden kann.

In dem in Fig. 1 dargestellten Ausführungsbeispiel ist die Fahrbahnplatte 2 auf einer Schottertragschicht 8 aufgebaut. In ähnlicher Weise kann die Fahrbahnplatte auch auf einer Frostschutzschicht, einer Folie, einer Geotextilie, einer hydraulisch gebundenen Tragschicht auf einer Betonplatte oder einer anderen gebundenen Tragschicht aufgebaut sein.

Fig. 2 zeigt ein zweites Ausführungsbeispiel der erfindungsgemäßen festen Fahrbahn, wobei gleiche Komponenten wie in Fig. 1 mit denselben Bezugszeichen versehen sind.

In Übereinstimmung mit Fig. 1 sind in die Fahrbahnplatte 2 Zweiblockschwellen 3 eingebettet, die zur Lagerung von Schienen 4 dienen. Die Fahrbahnplatte 2 weist quer verlaufende Nuten 5 auf, die mit einer Vergussmasse verfüllt sind. Im Bereich der Nuten 5 sind in Fahrtrichtung verlaufende Horizontaldübel 6 angeordnet, die die durch die Nuten 5 getrennten Abschnitte der Fahrbahnplatte 2 verbinden.

Anders als bei dem ersten Ausführungsbeispiel befindet sich unterhalb der Fahrbahnplatte 2 eine hydraulisch gebundene Tragschicht 9, die eine Höhe von etwa 300 mm aufweist. Bei der hydraulisch gebundenen Tragschicht 9 ist das Mineralstoffgemisch durch hydraulische Bindemittel gebunden.

Wie in Fig. 2 zu sehen ist, weist auch die hydraulisch gebundene Tragschicht 9 in Querrichtung verlaufenden Nuten 10 auf, die sich unterhalb der Nuten 5 der Fahrbahnplatte 2 befinden. Bei auftretenden Temperaturschwankungen kommt es daher nicht nur in der Fahrbahnplatte 2 sondern auch in der hydraulisch gebundenen Tragschicht 9 zu einer gesteuerten Rissbildung. Unterhalb der hydraulisch gebundenen Tragschicht 9 befindet sich eine Frostschutzschicht 11.

## Patentansprüche

1. Betonfahrbahn für Schienenfahrzeuge mit in einer Fahrbahnplatte eingebetteten Ein- oder Mehrblockschwellen, **dadurch gekennzeichnet, dass** die Fahrbahnplatte (2) quer zur Fahrtrichtung angeordnete Querschnittsschwächungen zur Erzeugung von Rissen und jeweils wenigstens einen den Bereich des geschwächten Querschnitts beidseitig übergreifenden, Querkräfte übertragenden Körper aufweist.

2. Betonfahrbahn nach Anspruch 1, **dadurch gekennzeichnet, dass** die Querschnittsschwächungen als in der Fahrbahnplatte angebrachte Nuten (5) oder Fugen oder Kerben ausgebildet sind.

3. Betonfahrbahn nach Anspruch 2, **dadurch gekennzeichnet, dass** die Nuten (5) oder Fugen oder Kerben durch ein Schneid- oder Fräsverfahren herstellbar sind.

4. Betonfahrbahn nach einem der vorangehenden Anspruche, **dadurch gekennzeichnet, dass** die Querschnittsschwächungen gegen Umgebungseinflüsse, insbesondere gegen eindringende Feuchtigkeit, abdichtbar oder abgedichtet sind.

5. Betonfahrbahn nach einem der vorangehenden Anspruche, **dadurch gekennzeichnet, dass** die Rissbildung durch Temperaturschwankungen oder Temperaturgradienten oder durch das Schwinden des Betons auslösbar ist.

6. Betonfahrbahn nach einem der vorangehenden Ansprüche, **dadurch gekennzeichnet, dass** die Querschnittsschwächungen als in die Fahrbahnplatte eingebettete Körper ausgebildet sind.

7. Betonfahrbahn nach Anspruch 6, **dadurch gekennzeichnet, dass** ein in die Fahrbahnplatte eingebetteter Körper nach der Erzeugung der Querschnittsschwächung entfernbar ist.

8. Betonfahrbahn nach Anspruch 6 oder 7, **dadurch gekennzeichnet, dass** der eingebettete Körper stabförmig ausgebildet ist und ein rechteckiges oder keilförmiges oder schwertförmiges Profil aufweist.

9. Betonfahrbahn nach Anspruch 6 oder 7, **dadurch gekennzeichnet, dass** der eingebettete Körper flächig ausgebildet ist, vorzugsweise als Folie oder Blech oder Platte oder Textilie.

10. Betonfahrbahn nach einem der Ansprüche 6 bis 9, **dadurch gekennzeichnet, dass** der eingebettete Körper aus einem der folgenden Materialien oder einer Kombination davon besteht: Stahl, Beton, Holz, Kunststoff.

11. Betonfahrbahn nach einem der vorangehenden Ansprüche, **dadurch gekennzeichnet, dass** die Querkräfte übertragenden Körper stabförmig oder stangenförmig oder als Horizontaldübel (6) ausgebildet sind.

12. Betonfahrbahn nach einem der vorangehenden Ansprüche, **dadurch gekennzeichnet, dass** die Querkräfte übertragenden Körper in Fahrtrichtung quer zu den Querschnittsschwächungen ausgerichtet sind.

13. Betonfahrbahn nach einem der vorangehenden Ansprüche, **dadurch gekennzeichnet; dass** sie mehrere Querkräfte übertragende und voneinander beabstandet vormontierte Körper aufweist.

14. Betonfahrbahn nach Anspruch 13, **dadurch gekennzeichnet, dass** die Querkräfte übertragenden Körper vor der Herstellung der Fahrbahnplatte zur Fixierung ihrer Position in eine vorzugsweise aus Draht bestehende Haltevorrichtung einsetzbar sind.

15. Betonfahrbahn nach einem der vorangehenden Ansprüche, **dadurch gekennzeichnet, dass** die Querkräfte übertragenden Körper die Gitterbewehrung (7) der Schwellen (3) durchsetzen und an der seitlich und/oder unten herausstehenden Gitterbewehrung (7) oder an einem anderen Abschnitt der Schwellen (3) befestigbar sind.

16. Betonfahrbahn nach einem der vorangehenden Ansprüche, **dadurch gekennzeichnet, dass** die Länge eines Querkräfte übertragenden Körpers 400 bis 600 mm, vorzugsweise 500 mm beträgt.

17. Betonfahrbahn nach einem der vorangehenden Ansprüche, **dadurch gekennzeichnet, dass** der Durchmesser eines Querkräfte übertragenden Körpers 20 bis 35 mm, vorzugsweise 25 mm beträgt.

18. Betonfahrbahn nach einem der vorangehenden Ansprüche, **dadurch gekennzeichnet, dass** der Abstand zwischen zwei eingebauten Querkräfte übertragenden Körpern 200 bis 500 mm, vorzugsweise 250 bis 300 mm, beträgt.

19. Betonfahrbahn nach einem der vorangehenden Ansprüche, **dadurch gekennzeichnet, dass** ein Querkräfte übertragender Körper aus Stahl oder Kunststoff oder Beton oder einer Kombination dieser Materialien besteht, oder vorzugsweise aus Stahlbeton oder aus Kunststofffasern.

20. Betonfahrbahn nach einem der vorangehenden Ansprüche, **dadurch gekennzeichnet, dass** ein Querkräfte übertragender Körper eine Beschichtung, insbesondere eine Korrosionsschutzschicht oder eine Kunststoffummantelung aufweist.

21. Betonfahrbahn nach einem der vorangehenden Ansprüche, **dadurch gekennzeichnet, dass** die Fahrbahnplatte (6) keine oder zumindest keine durchgehende Längsbewehrung aufweist.

22. Betonfahrbahn nach einem der vorangehenden Ansprüche, **dadurch gekennzeichnet, dass** der Unterbau der Fahrbahnplatte (6) eine hydraulisch gebundene Tragschicht (9), eine Schottertragschicht, eine Frostschutzschicht, eine Folie, eine Geotextilie oder eine gebundene Tragschicht umfasst.

23. Betonfahrbahn nach Anspruch 22, **dadurch gekennzeichnet, dass** die hydraulisch gebundene Tragschicht an ihrer Oberseite herausstehende, als Träger für die Querkräfte übertragenden Körper dienende Verankerungselemente aufweist.

24. Betonfahrbahn nach Anspruch 22 oder 23, **dadurch gekennzeichnet, dass** die Tragschicht, insbesondere die hydraulisch gebundene Tragschicht (9), quer zur Fahrtrichtung angeordnete Querschnittsschwächungen, insbesondere Nuten (10) oder Fugen oder Kerben aufweist.

25. Betonfahrbahn nach einem der Ansprüche 22 bis 24, **dadurch gekennzeichnet, dass** die Betonfahrbahn und der Unterbau über Reibung, Nocken, Querkraft übertragende Elemente, insbesondere Dübel, oder über eine Anschlussbewehrung miteinander verbindbar oder verbunden sein.

26. Betonfahrbahn nach einem der vorangehenden Ansprüche, **dadurch gekennzeichnet, dass** sie im Bereich einer Weiche einbaubar ist.

## Claims

1. Concrete carriageway for rail vehicles, having single- or multiple-block sleepers embedded in a carriageway panel, **characterised in that** the carriageway panel (2) has areas of thinned cross-section disposed transverse to the direction of travel for generating cracks and in each case has at least one body for transmitting transverse forces which overlaps the region of thinned cross-section on both sides.

2. Concrete carriageway according to claim 1, **characterised in that** the areas of thinned cross-section are formed as grooves (5) or joints or notches formed in the carriageway panel.

3. Concrete carriageway according to claim 2, **characterised in that** the grooves (5) or joints or notches are producible by a cutting or milling process.

4. Concrete carriageway according to one of the preceding claims, **characterised in that** the areas of thinned cross-section are sealable or are sealed against environmental effects, in particular against penetrating damp.

5. Concrete carriageway according to one of the preceding claims, **characterised in that** the crack formation may be triggered by temperature fluctuations or temperature gradients or by shrinkage of the concrete.

6. Concrete carriageway according to one of the preceding claims, **characterised in that** the areas of thinned cross-section are formed as bodies embedded in the carriageway panel.

7. Concrete carriageway according to claim 6, **characterised in that** a body embedded in the carriageway panel is removable after the area of thinned cross-section has been generated.

8. Concrete carriageway according to claim 6 or 7, **characterised in that** the embedded body is rod-shaped and has a rectangular or wedge-shaped or sword-shaped profile.

9. Concrete carriageway according to claim 6, or 7, **characterised in that** the embedded body is formed two-dimensionally, preferably as a foil, plate, slab or textile.

10. Concrete carriageway according to one of claims 6 to 9, **characterised in that** the embedded body consists of one of the following materials or a combination thereof: steel, concrete, wood, plastics material.

11. Concrete carriageway according to one of the preceding claims, **characterised in that** the bodies for transmitting transverse forces are rod-shaped or bar-shaped or are formed as horizontal dowels (6).

12. Concrete carriageway according to one of the preceding claims, **characterised in that** the bodies for transmitting transverse forces are aligned transverse to the areas of thinned cross-section in the direction of travel.

13. Concrete carriageway according to one of the preceding claims, **characterised in that** it has a plurality of bodies for transmitting transverse forces which are pre-assembled spaced apart.

14. Concrete carriageway according to claim 13, **characterised in that** the bodies for transmitting the transverse forces may be used before the carriageway panel is manufactured in order to fix their position in a holding device preferably consisting of wire.

15. Concrete carriageway according to one of the preceding claims, **characterised in that** the bodies for transmitting transverse forces penetrate the grid reinforcement (7) of the sleepers (3) and may be fixed to the grid reinforcement (7) projecting at the sides or below or to another section of the sleepers (3).

16. Concrete carriageway according to one of the preceding claims, **characterised in that** the length of a body for transmitting transverse forces is 400 to 600 mm, preferably 500 mm.

17. Concrete carriageway according to one of the preceding claims, **characterised in that** the diameter of a body for transmitting transverse forces is 20 to 35 mm, preferably 25 mm.

18. Concrete carriageway according to one of the preceding claims, **characterised in that** the distance between two fitted bodies for transmitting transverse forces is 200 to 500 mm, preferably 250 to 300 mm.

19. Concrete carriageway according to one of the preceding claims, **characterised in that** a body for transmitting transverse forces consists of steel or plastics or concrete or a combination of these materials, or preferably of reinforced concrete or plastics fibres.

20. Concrete carriageway according to one of the preceding claims, **characterised in that** a body for transmitting transverse forces has a coating, in particular a corrosion protection coating or a plastics casing.

21. Concrete carriageway according to one of the preceding claims, **characterised in that** the carriageway panel (6) has no or at least no continuous longitudinal reinforcement.

22. Concrete carriageway according to one of the preceding claims, **characterised in that** the substructure of the carriageway panel (6) comprises a hydraulically bonded support layer (9), a ballast support layer, a frost protection layer, a foil, a geotextile, or a bonded support layer.

23. Concrete carriageway according to claim 22, **characterised in that** the hydraulically bonded support layer has anchoring elements projecting at its upper face and acting as supports for the bodies for transmitting transverse forces.

24. Concrete carriageway according to claim 22 or 23, **characterised in that** the support layer, in particular the hydraulically bonded support layer (9), has areas of thinned cross-section disposed transverse to the direction of travel, in particular grooves (10) or joints or notches.

25. Concrete carriageway according to one of claims 22 to 24, **characterised in that** the concrete carriageway and the substructure are connectable or are connected together via friction, cams, elements transmitting transverse force, in particular dowels, or via a connecting reinforcement.

26. Concrete carriageway according to one of the preceding claims, **characterised in that** it may be fitted in the region of a set of points.

## Revendications

1. Voie en béton pour véhicules ferroviaires, comportant des traverses monoblocs ou multiblocs, incorporées dans une dalle de voie, **caractérisée en ce que** la dalle de voie (2) comporte des affaiblissements en section transversale, agencés transversalement à la direction de circulation et destinés à la formation de fissures, et respectivement au moins un corps transmettant des forces transversales, recouvrant des deux côtés la zone à section affaiblie.

2. Voie en béton selon la revendication 1, **caractérisée en ce que** les affaiblissements en section transversale sont réalisés sous la forme de rainures (5) ou fentes ou encoches, ménagées dans la dalle de voie.

3. Voie en béton selon la revendication 2, **caractérisée en ce que** les rainures (5) ou fentes ou encoches peuvent être réalisées par un procédé de découpe ou de fraisage.

4. Voie en béton selon l'une quelconque des revendications précédentes, **caractérisée en ce que** les affaiblissements en section transversale peuvent être ou sont étanchés contre les influences ambiantes, en particulier contre la pénétration de l'humidité.

5. Voie en béton selon l'une quelconque des revendications précédentes, **caractérisée en ce que** la fissuration peut être déclenchée par des variations de la température ou des gradients de température ou par le retrait du béton.

6. Voie en béton selon l'une quelconque des revendications précédentes, **caractérisée en ce que** les affaiblissements en section transversale sont réalisés sous la forme de corps incorporés dans la dalle de voie.

7. Voie en béton selon la revendication 6, **caractérisée en ce qu'**un corps incorporé dans la dalle de voie peut être retiré après la réalisation de l'affaiblissement en section transversale.

8. Voie en béton selon la revendication 6 ou 7, **caractérisée en ce que** le corps incorporé est réalisé en forme de barre et a un profil rectangulaire ou en forme de clavette ou ensiforme.

9. Voie en béton selon la revendication 6 ou 7, **caractérisée en ce que** le corps incorporé est réalisé plat, de préférence sous la forme d'un film ou d'une tôle ou d'une plaque ou d'un textile.

10. Voie en béton selon l'une quelconque des revendications 6 à 9, **caractérisée en ce que** le corps incorporé est réalisé dans un des matériaux suivants ou dans une combinaison de ceux-ci : acier, béton, bois, matière plastique.

11. Voie en béton selon l'une quelconque des revendications précédentes, **caractérisée en ce que** les corps transmettant les forces transversales sont réalisés en forme de barre ou de tige ou en forme de goujons horizontaux (6).

12. Voie en béton selon l'une quelconque des revendications précédentes, **caractérisée en ce que** les corps transmettant les forces transversales sont orientés dans la direction de circulation transversalement aux affaiblissements en section transversale.

13. Voie en béton selon l'une quelconque des revendications précédentes, **caractérisée en ce qu'**elle comporte plusieurs corps transmettant les forces transversales et montés préalablement à distance les uns des autres.

14. Voie en béton selon la revendication 13, **caractérisée en ce que** les corps transmettant les forces transversales peuvent être mis en place avant la réalisation de la dalle de voie dans un dispositif de fixation, réalisé de préférence en fil, en vue de fixer leur position.

15. Voie en béton selon l'une quelconque des revendications précédentes, **caractérisée en ce que** les corps transmettant les forces transversales traversent l'armature en treillis (7) des traverses (3) et peuvent être fixés contre l'armature en treillis (7) saillante latéralement et/ou vers le bas ou contre une autre zone des traverses (3).

16. Voie en béton selon l'une quelconque des revendications précédentes, **caractérisée en ce qu'**un corps transmettant les forces transversales a une longueur de 400 à 600 mm, de préférence 500 mm.

17. Voie en béton selon l'une quelconque des revendications précédentes, **caractérisée en ce qu'**un corps transmettant les forces transversales a un diamètre de 20 à 35 mm, de préférence 25 mm.

18. Voie en béton selon l'une quelconque des revendications précédentes, **caractérisée en ce que** la distance entre deux corps transmettant les forces transversales incorporés est de l'ordre de 200 à 500 mm, de préférence 250 à 300 mm.

19. Voie en béton selon l'une quelconque des revendications précédentes, **caractérisée en ce qu'**un corps transmettant les forces transversales est réalisé en acier ou en matière plastique ou en béton ou dans une combinaison de ces matériaux ou, de préférence, en béton armé ou en fibres de matière plastique.

20. Voie en béton selon l'une quelconque des revendications précédentes, **caractérisée en ce qu'**un corps transmettant les forces transversales comporte un revêtement, en particulier une couche anticorrosive ou une enveloppe en matière plastique.

21. Voie en béton selon l'une quelconque des revendications précédentes, **caractérisée en ce que** la dalle de voie (6) ne comporte pas d'armature longitudinale ou du moins pas d'armature longitudinale continue.

22. Voie en béton selon l'une quelconque des revendications précédentes, **caractérisée en ce que** la structure d'assise de la dalle de la voie (6) comporte une couche de fondation (9) à liant hydraulique, une couche de fondation de ballast, une couche antigel, un film, un géotextile ou une couche de fondation liée.

23. Voie en béton selon la revendication 22, **caractérisée en ce que** la couche de fondation à liant hydraulique est munie sur sa face supérieure d'éléments d'ancrage saillants, formant des supports pour les corps transmettant les forces transversales.

24. Voie en béton selon la revendication 22 ou 23, **caractérisée en ce que** la couche de fondation, en particulier la couche de fondation (9) à liant hydraulique comporte des affaiblissements en section transversale, agencés transversalement à la direction de circulation, en particulier des rainures (10) ou fentes ou encoches.

25. Voie en béton selon l'une quelconque des revendications 22 à 24, **caractérisée en ce que** la voie en béton et la structure d'assise peuvent être reliées ou sont reliées entre elles par frottement, par des aspérités, par des éléments transmettant les forces transversales, en particulier des goujons, ou par une armature de raccordement.

26. Voie en béton selon l'une quelconque des revendications précédentes, **caractérisée en ce qu'**elle peut être mise en place dans la zone d'une aiguille de voie.
